# EUROPÄISCHE PATENTSCHRIFT

(11) **EP 0 470 329 B1**
(45) Veröffentlichungstag und Bekanntmachung des Hinweises auf die Patenterteilung: **29.12.1997**
(21) Anmeldenummer: 91105405.4
(22) Anmeldetag: 05.04.1991
(51) Int. Cl.: B65H 29/36, G07F 7/04

(54) **Vorrichtung zum Stapeln von Blättern**
Device for stacking sheets
Dispositif d'empilement de feuilles

(30) Priorität: 06.08.1990 CH 2566/90
(43) Veröffentlichungstag der Anmeldung: 12.02.1992
(73) Patentinhaber: MARS INCORPORATED, McLean Virginia 22101-3885 (US)
(72) Erfinder: Gerlier, André, F-74140 Sciez (FR)
(74) Vertreter: Burke, Steven David

(56) Entgegenhaltungen:
- DE-A- 3 412 726
- DE-U- 9 005 298
- FR-A- 2 593 485
- GB-A- 2 168 689
- GB-A- 2 198 122
- US-A- 4 830 351
- IBM TECHNICAL DISCLOSURE BULLETIN. Bd. 26, Nr. 9, Februar 1984, NEW YORK US Seiten 4580 - 4581; SATOH: 'Bill-arrangement mechanism for bill-handling machine '

## Beschreibung

Die Erfindung bezieht sich auf eine Vorrichtung zum Stapeln von Blättern der im Oberbegriff des Anspruchs 1 genannten Art.

Solche Vorrichtungen eignen sich beispielsweise zum Stapeln von Banknoten in Kassetten von Dienstleistungsautomaten.

Es ist eine Stapelvorrichtung dieser Art aus der GB 2 198 122 A bekannt, bei der eine Banknote oder ein Bündel von Noten zum Ablegen zwischen einem stationären Endlosband und einem verschiebbaren endlosen Transportband eines Transportsystems eingeklemmt ist, das mit seinen Rollen auf einem über einem Banknotenstapel verschiebbaren Wagen angeordnet ist. Die Banknote wird zunächst in einer Transportrichtung genau über dem Stapel ausgerichtet und ist durch das Transportband vom Stapel getrennt. Anschliessend verschiebt ein Antrieb den Wagen entgegengesetzt zur Transportrichtung der Banknote, wobei eine Veränderung der Bandgeometrie des Transportsystems so erfolgt, dass die Banknote auf den Stapel abgelegt wird.

Eine Stapelvorrichtung gemäß dem Oberbegriff des Anspruchs 1 ist im deutschen Gebrauchsmuster G 90 05 298 beschrieben, welche mittels des vereinfachten Transportsystems die Blätter präziser auf den Stapel ablegt, da separate Schutzbänder den Stapel niederhalten, damit die Bänder des Transportsystems nicht auf dem Stapel gleiten und die obersten Blätter verschieben.

Weiter sind Prüfeinrichtungen optischer oder magnetischer Art zum Erkennen von Druckbildern auf Blättern z. B. aus der EP 072 237 A2 oder GB 2 130 414 A bekannt

Der Erfindung liegt die Aufgabe zugrunde, eine einfache und kostengünstige Vorrichtung zum schnellen Stapeln von Blättern zu schaffen, die eine kleine bewegte Masse und eine sichere Rückhaltung der auf dem Stapel abgelegten Blätter aufweist.

Die genannte Aufgabe wird erfindungsgemäss durch die Merkmale des Anspruchs 1 gelöst.

Nachfolgend werden Ausführungsbeispiele der Erfindung anhand der Zeichnungen näher erläutert.

Es zeigt:
- Figur 1: eine Vorrichtung zum Stapeln,
- Figur 2: einen Wagen mit einem Ablenker,
- Figur 3: den Wagen in einer Endstellung,
- Figur 4: die Vorrichtung zum Stapeln und Blattwenden,
- Figur 5: die Vorrichtung als Blattsortierer,
- Figur 6: den Blattsortierer beim Stapeln und
- Figur 7: den Wagen aus der Vorrichtung nach Figur 4.

In der Figur 1 bedeutet 1 ein Stapel, 2 eine Platte und 3 Blätter, die auf der Platte 2 geschichtet sind und den Stapel 1 bilden. Beispielsweise können diese Blätter 3 verschiedene vorbestimmte Grössen aufweisen, wie Banknoten aus einem vorbestimmten Satz von Nominalwerten. Federn 4 pressen über die Platte 2 den Stapel 1 gegen eine den Stapel 1 begrenzende Stapelebene 5, deren Lage durch ausserhalb des Stapels 1 gelegene Fixpunkte 6 und 7 vorbestimmt ist.

Ueber der Stapelebene 5 ist parallel dazu eine Schiene 8 für einen auf ihr zwischen Endstellungen 9 und 10 verschiebbaren Wagen 11 angeordnet. Die Endstellungen 9 und 10 liegen ausserhalb des Bereichs des Stapels 1. Der Wagen 11 trägt in einer Bänderebene 12, die in der Darstellung mit der Zeichenebene zusammenfällt, nebeneinander drei Führungsrollen 13 bis 15. Die beiden äusseren Führungsrollen 13 und 15 berühren mit ihrem Umfang einerseits die Stapelebene 5 sowie andererseits eine dazu parallele Transportebene 16, wobei beide Ebenen 5 und 16 die Bänderebene 12 schneiden.

Ein Band 17 von vorbestimmter Länge ist in der Bänderebene 12 mit seinen beiden Enden 18 und 19 an den Fixpunkten 6 und 7 befestigt. Jedes Ende 18 bzw. 19 ist in der Stapelebene 5 vom Fixpunkt 6 bzw. 7 zur nächst gelegenen äusseren Führungsrolle 13 bzw. 15 gespannt, in einem Halbkreis um die Führungsrolle 13 bzw. 15 geschlungen und in der Transportebene 16 über den Fixpunkt 6 bzw. 7 hinaus zu einer Umlenkrolle 20 bzw. 21 geführt. Das Band 17 verbindet die beiden Enden 18 und 19 über weitere Umlenkrollen 22, 23. In der Zeichnung ist ein Teil des Bands 17, das sich zwischen den Umlenkrollen 20 und 21 befindet, gestrichelt gezeichnet, da dieser Teil des Bands 17 und die weiteren Umlenkrollen 22, 23 auch ausserhalb der Bänderebene 12 angeordnet sein können.

In der Bänderebene 12 spannen zwei Endrollen 24 und 25 und die mittlere Führungsrolle 14 ein Endlosband 26 auf, das zwischen der Endrolle 24 bzw. 25 und der äusseren Führungsrolle 13 bzw. 15 auf dem Band 17 in der Transportebene 16 aufliegt. Zwischen den beiden äusseren Führungsrollen 13 und 15 ist das Endlosband 26 mittels der mittleren Führungsrolle 14 aus der Transportebene 16 zur Stapelebene 5 abgesenkt, wobei ein vorbestimmter Abstand zur Stapelebene 5 eingehalten ist.

Die Achsen der Rollen 20 bis 25 sind starr angeordnet. Die Achsen der Umlenkrolle 20 bzw. 21 und der Endrolle 24 bzw. 25 legen eine zur Bänderebene 12 senkrechte Eingangsebene 27 bzw. 28 fest. Wenn der Wagen 11 aus der Endstellung 9 bzw. 10 bewegt wird, erfassen die Bänder 17, 26 in der Eingangsebene 27 bzw. 28 das Blatt 3 und befördern es, zwischen den Bändern 17, 26 eingeklemmt, in der Transportebene 16 gegen den Wagen 11.

Ein anderes Transportsystem umfasst mehrere parallele Bänderebenen 12, wobei die einander entsprechenden Rollen 13, 14, 15, 20, 21, 24 oder 25 aus jeder Bänderebene 12 auf gemeinsamen Achsen sitzen, die senkrecht auf den Bänderebenen 12 stehen. Anstelle von Bändern 17, 26 mit einem rechteckigen Querschnitt sind, insbesondere für das Band 17, auch Seiten mit einem kreisförmigen Querschnitt verwendbar.

In der Transportrichtung kann unmittelbar nach der Eingangsebene 27 eine Prüfeinrichtung 29 angeordnet sein, die die in der Transportebene 16 die an ihr vorbeigeführten Blätter 3 abtastet und entsprechende Signale an einen Antrieb 30 mit seiner Steuereinrichtung 31 abgibt. Der Antrieb 30 ist z. B. auf eine der Endrollen 24, 25 gekoppelt und setzt die Bänder 17 und 26 und den Wagen 11 in Bewegung.

Der Antrieb 30 kann auch direkt auf den Wagen 11 wirken, beispielsweise mit einem hier nicht gezeigten Seilzug oder mit einem auf dem Wagen 11 angeordneten Antrieb 30. In dieser Ausführung werden die Bänder 17 und 26 indirekt durch das Verschieben des Wagens 11 angetrieben.

Die Steuereinrichtung 31 ist mit verschiedenen Sensoren, wie z. B. mit der Prüfeinrichtung 29, verbunden und zur Steuerung des Antriebs 30 auf signalabhängige vorbestimmte Weise eingerichtet. Stellt beispielsweise ein hier nicht gezeigter Fühler in der ersten Eingangsebene 27 die Anwesenheit der Vorderkante des gegen den Wagen 11 transportierten Blatts 3 fest, übermittelt der Fühler ein Signal an die Steuereinrichtung 31, die ihrerseits den Antrieb 30 einschaltet. Der Antrieb 30 setzt das Endlosband 26 im Gegenuhrzeigersinn in Bewegung. Reibungskräfte in der Transportebene 16 übertragen die Bewegung des Endlosbands 26 auf das Band 17, wobei der den in der ersten Endstellung 9 wartende Wagen 11 in einer Bewegungsrichtung 32 auf die zweite Endstellung 10 zu beschleunigt wird. Die Bänder 17 und 26 befördern das in der Eingangsebene 27 erfasste Blatt 3 in der Bewegungsrichtung 32 mit der doppelten Geschwindigkeit des Wagens 11. Bei der ersten Führungsrolle 13 angekommen, wird das Blatt 3 mit seiner Vorderkante an das Band 17 angeschmiegt um 180° aus der Transportebene 16 in die Stapelebene 5 abgelenkt.

Die erste Endstellung 9 auf der Schiene 8 ist so vorbestimmt, dass, wie die Figur 2 zeigt, die Vorderkante des Blatts 3 nach dem Umlenken in die Stapelebene 5 bündig auf eine der ersten Eingangsebene 27 (Figur 1) nächsten Begrenzung 33 des Stapels 1 abgelegt wird. Die Weiterbewegung des Wagens 11 in der gleichen Bewegungsrichtung 32 wälzt das Blatt 3 um die erste äussere Führungsrolle 13 auf den Stapel 1 ab, wobei sich die Lage der Vorder- und Rückseite des Blatts 3 beim Stapeln vertauschen.

Mit Vorteil weist der Wagen 11 zwischen der äusseren Führungsrolle 13 und der mittleren Führungsrolle 14 einen unmittelbar über der Stapelebene 5 angeordneten Ablenker 34 auf, da sich das Endlosband 26 an einer vorbestimmten Stelle des Umfangs der äusseren Führungsrolle 13 vom Band 17 abhebt. Der Ablenker 34 führt das Blatt 3 im Kontakt mit dem Band 17 aus der Transportebene 16 um die äussere Führungsrolle 13 herum in die Stapelebene 6 und lenkt auch relativ steife oder sehr weiche Blätter 3 sicher auf den Stapel 1, wo sie ohne Falten in der vorbestimmten Lage abgelegt werden. Anstelle einzelner Blätter 3 ist auch ein einige Blätter 3 umfassendes Bündel in einem Stapelvorgang stapelbar.

In der Figur 3 ist der Wagen 11 weiter bis in die zweite Endstellung 10 gefahren und das Blatt 3 ist auf dem Stapel 1 abgelegt. Ein mit der Steuerschaltung 31 verbundener Detektor 35 ist bei der zweiten Endstellung 10 zum Feststellen der Ankunft des Wagens 11 angeordnet. Auf ein Signal des Detektors 35 schaltet die Steuerschaltung 31 den Antrieb 30 um und der Wagen 11 bewegt sich in die erste Endstellung 9 (Figur 1) zurück. Ein hier nicht gezeigter, durch den Wagen 11 betätigter Taster stellt in der ersten Endstellung 9 die Ankunft des Wagens 11 fest und schaltet mittels der mit dem Taster verbundenen Steuereinrichtung 31 den Antrieb 30 aus. Der Detektor 35 und der Taster können z. B. als Lichtschranken oder als mechanisch betätigte Schalter ausgebildet sein.

Diese Vorrichtung weist die Vorteile auf, dass pro Bandebene 12 nur zwei Bänder 17, 26 über die stationären Rollen 20 bis 25 (Figur 1) geführt sind, dass der Wagen 11 mit den Führungsrollen 13 bis 15 auf der Schiene 8 wegen seiner kleinen trägen Masse mit grossen Beschleunigungen verschiebbar ist und dass wenigstens eines der Bandenden 18, 19 ständig gegen den Stapel 1 gepresst ist, ohne eine Verschiebekraft auf das oberste Blatt 3 des Stapels 1 auszuüben.

In der Figur 1 tastet die Prüfeinrichtung 29 beim Einziehen des Blatts 3 beispielsweise optisch oder magnetisch dessen Druckbild ab und vergleicht die Abtastwerte mit einem Satz gespeicherter Sollwerte. Nach Ablauf des Erkennungsvorgangs gibt die Prüfeinrichtung 29 über eine Leitung Annahme- oder Rückweisesignale an die Steuereinrichtung 31 ab.

Klassiert die Prüfeinrichtung 29 das Blatt 3 als nicht annehmbar, schaltet die Steuereinrichtung 31 mit Vorteil den Antrieb 30 um, bevor das Blatt 3 vollständig auf dem Stapel 1 abgelegt ist, da sich dann ein aufwendiges Blatterfassen vom Stapel 1 erübrigt. Durch ein Zurückfahren des Wagens 11 in die erste Endstellung 9 wird das Blatt 3 durch die Eingangsebene 27 hindurch aus der Transportebene 16 entfernt.

Dauert das Erkennen des Druckbildes länger als das Ueberfahren des Stapels 1 durch die mittleren Führungsrolle 14, ist auf der Schiene 8 über dem Stapel 1 ein vorbestimmter Haltepunkt eingerichtet, an dem der Wagen 11 das Ende des Erkennungsvorgangs abwartet, wobei sich das hintere Ende des vollständig von der Prüfvorrichtung 29 abgetasteten Blatts 3 noch in der Transportebene 16 zwischen den Bändern 17, 26 befindet und eine Rückgabe des Blatts 3 im Falle einer Rückweisung möglich ist.

Nach Ablauf des Erkennungsvorgangs wird der Wagen 11 wieder in Bewegung gesetzt. Soll das Blatt 3 angenommen und gestapelt werden, gibt die Prüfvorrichtung 29 an die Steuereinrichtung 31 das Annahmesignal ab, damit der Wagen 11 in der gleichen Bewegungsrichtung 32 weiter fährt, bis der Stapelvorgang beendet ist. Bei einer Rückweisung des Blatts 3 bewirkt das Rückweisesignal ein Umsteuern des Antriebs 30. Der Wagen 11 fährt daraufhin in der zur Bewegungsrichtung 32 entgegengesetzten Richtung 36 zur ersten Endstellung 9 zurück und das Blatt 3 wird aus der Vorrichtung entfernt.

Anstelle des aufwendigen Erkennens des Druckbildes auf dem Blatt 3 kann die Prüfeinrichtung 29 in einer einfacheren Ausführung als Lichtschranke ausgebildet sein, die in Verbindung mit der Steuereinrichtung 31 die Länge der Blätter 3 misst. Der Antrieb 30 ist vorzugsweise mit einem Schrittmotor ausgerüstet, wobei die Schalteinrichtung 31 anhand der Anzahl Schritte des Antriebs 30 während einer Bedeckung der Lichtschranke die Blattlänge berechnet und mit vorbestimmten Sollwerten vergleicht. Die Verwendung eines Zahnriemens für das Endlosband 26, der mit der angetriebenen Endrolle 24 bzw. 25 im Eingriff steht, unterdrückt allfällige Schlupffehler.

Die Vorrichtung ist in Bezug auf den Blattransport einfach symmetrisch aufbaubar, wobei für jede Bewegungsrichtung 32 bzw. 36 ein Satz der vorbestimmten Sensoren längs der Schiene 8 angeordnet ist. Sowohl in der einen Bewegungsrichtung 32 als auch in der ihr entgegengesetzten Richtung 36 kann das durch die Eingangsebene 27 bzw. 28 hindurch der Transportebene 16 zugeführte Blatt 3 von den Bändern 17, 26 erfasst und auf den Stapel 1 abgelegt werden. Das Blatt 3 in der Transportebene 16 und der Wagen 11 weisen zum Stapeln immer dieselbe Bewegungsrichtung 32 bzw. 36 auf. Ein wechselweises Zuführen der Blätter 3 durch die Eingangsebene 27 bzw. 28 hindurch verkürzt vorteilhaft den Stapelvorgang, da das unproduktive Zurückfahren des Wagens 11 in die erste Endstellung 9 wegfällt.

Die Haltestellen des Wagens 11 längs der Schiene 8 sind beispielsweise durch hier nicht gezeigte Sensoren festgelegt, die an den vorbestimmten Stellen angeordnet sind. Die Ausgangssignale der Sensoren wirken auf die Schalteinrichtung 31 und erlauben ein genaues Anfahren von vorbestimmten Stellen. Die Positionen der Sensoren sind z. B. mittels Stellmitteln längs der Schiene 8 verschiebbar angeordnet. Ist der Antrieb 30 mit dem Schrittmotor ausgerüstet, können die Haltestellen auch mittels Abzählen von Schritten festgelegt werden.

In der Figur 4 weist eine vor der Eingangsebene 27 angeordnete Zufuhrstrecke 37 mit Vorteil eine sich daran anschliessende Verzweigung 38 auf, deren Zweige 39 und 40 für das Zuführen der Blätter 3 (Figur 1) durch die beiden Eingangsebenen 27 und 28 hindurch mit der Transportebene 16 verbunden sind. Die Verzweigung 38 weist einen vorbestimmt zwischen den Zweigen 39 und 40 umschaltbaren Blattdurchgang 41 auf, der das von der Zufuhrstrecke 37 zugeführte Blatt 3 über den vorbestimmten Zweig 39 bzw. 40 in die Transportebene 16 leitet.

Die Steuereinrichtung 31 ist zum Erzeugen von Stellsignalen für die Verzweigung 38 eingerichtet, welche der Verzweigung 38 leitungsgebunden übertragen werden und die Stellung des Blattdurchgangs 41 bestimmen. Die Steuervorrichtung 31 schaltet den Blattdurchgang 41 beispielsweise nach jedem Blatt 3 um, damit für ein effizientes Stapeln die einzelnen Blätter 3 abwechslungsweise einem der Zweige 39, 40 zugeführt werden.

Beispielsweise ist die Prüfvorrichtung 29 an der Zufuhrstrecke 37 angeordnet, um das auf der Zufuhrstrecke 37 zur Verzweigung 38 transportierte Blatt 3 abzutasten und die Abtastwerte mit dem gespeicherten vorbestimmten Satz von Sollwerten zu vergleichen, wobei das Erkennen des Blatts 3 sowohl anhand des Druckbilds der Vorder- wie der Rückseite erfolgt. Ist das Annahmesignal mit einer Information über die erkannte Seite des Blatts 3 ergänzt, erzeugt die Steuereinrichtung 31 die vorbestimmten Stellsignale für die Verzweigung 38, damit der Blattdurchgang 41 mit Vorteil abhängig von der erkannten Seite des Blatts 3 auf den vorbestimmten Zweig 39 bzw. 40 umschaltbar ist.

Die Vorrichtung legt alle Blätter 3 auf dem Stapel 1 (Figur 1) geordnet ab, wobei die Blätter 3 die gleiche Seite der Platte 2 (Figur 1) zuwenden. Zum Beispiel werden alle Blätter 3, die die Prüfeinrichtung 29 anhand des Druckbilds der Vorderseite erkannt hat, über den Zweig 39 durch die Eingangsebene 27 hindurch in die Transportebene 16 geleitet. Die andern angenommenen Blätter 3 gelangen über den Zweig 40 mit einer 180°-Umlenkung 42 durch die Eingangsebene 28 hindurch in die Transportebene 16.

Zurückgewiesene Blätter 3 können über einen Rückgabezweig 43 der Verzweigung 38 in ein Rückgabefach 44 zurückgegeben werden.

In der Figur 5 weist die Vorrichtung zwei Stapel 1 auf, die in der Bewegungsrichtung 32 hintereinander unter der Stapelebene 5 angeordnet sind. Jeder Stapel 1 ist auf einer eigenen Platte 2 aufgestapelt und kann mittels einer eigenen Kassette 45, 46 unter der Stapelebene 5 hervorgezogen werden, um die gefüllte Kassette 45, 46 gegen eine leere auszutauschen. Beispielsweise umfasst jeder Stapel 1 Banknoten des gleichen Nennwerts, wobei die Anzahl hintereinander unter der Schiene 8 angeordneter Stapel 1 durch die Anzahl der zu stapelnden Nennwerte vorbestimmt ist.

Zwischen den Endstellungen 9 und 10 (Figur 1) weist die Schiene 8 für jeden Stapel 1 und für beide Bewegungsrichtungen 32 und 36 des Wagens 11 mit Vorteil vorbestimmte Startpositionen des Wagens 11 auf, damit die Vorrichtung die Blätter 3 entsprechend ihrer Eigenschaften auf die separaten Stapel 1 sortieren kann. Auf der Zufuhrstrecke 37 analysiert die Prüfvorrichtung 29 das Blatt 3 (Figur 1) und leitet an die Steuereinrichtung 31 ein dem Druckbild oder der Grösse des Blatts 3 entsprechendes vorbestimmtes Stapelsignal. Die Steuereinrichtung 31 ist zum Empfang des Stapelsignals und zum Steuern des Antriebs 30 in Abhängigkeit von den Stapelsignalen eingerichtet. Bevor das Blatt 3 die Eingangsebene 27 bzw. 28 erreicht, bewegt der Antrieb 30 den Wagen 11 in die vorbestimmte Startposition, damit das Blatt 3 nach dem Erfassen durch die Bänder 17, 26 auf den vorbestimmten Stapel 1 abgelegt wird.

Der Wagen 11 ist in die Startposition über dem einen Stapel 1 gefahren und wartet dort die Ankunft des Blatts 3 in der Eingangsebene 27 ab, das auf den anderen Stapel 1 abzulegen ist. Sobald der nicht gezeigte Fühler in der Eingangsebene 27 die Vorderkante des Blatts 3 ertastet, beschleunigt der Wagen 11 in die Bewegungsrichtung 32. In der Figur 6 hat das von den Bändern 17, 26 erfasste Blatt 3 den Wagen 11 eingeholt und wird um die Führungsrolle 13 herum auf den zweiten Stapel 1 umgekehrt abgelegt.

Damit die Blätter 3 von beiden Eingangsebenen 27 und 28 her problemlos gestapelt werden können, weisen nach der Figur 7 beide Führungsrollen 13 und 15 die Ablenker 34 auf. Ein zwischen den beiden Ablenkern 34 unmittelbar über der Stapelebene 5 auf dem Wagen 11 angeordnetes Schutzblech 47 verhindert vorteilhaft einen Kontakt des über die mittlere Führungsrolle 14 gespannten Endlosbands 26 mit dem obersten Blatt 3 des Stapels 1. Das Schutzblech 47 ist auf den äusseren Führungsrollen 13 und 15 zugewandten Seiten von der Stapelfläche 5 weggebogen, damit sich kein Blatt 3 am Schutzblech 47 verfangen kann. Seine Wölbung kann gleichmässig sein, wobei zwischen den Ablenkern 34 das Schutzblech 47 in einem vorbestimmten Abstand dem über die mittlere Führungsrolle 14 gespannten Endlosband 26 folgt. Das Schutzblech 47 und die Ablenker 34 können miteinander verbunden sein und eine Einheit bilden.

Die hier gezeigten Ausführungen können vom Fachmann im Rahmen des durch die Ansprüche bewirkten Schutzbereiches kombiniert werden.

## Patentansprüche

1. Vorrichtung zum Stapeln von Blättern (3), umfassend:
- einen zur Überquerung einer Stapelposition auf einer Schiene (8) verschiebbar angeordneten Wagen (11),
- eine Antriebseinrichtung (30) zur Verschiebung des Wagens (11) bezüglich der Stapelposition,
- erste (13) und zweite (15) an dem Wagen (11) angeordnete äußere Führungsrollen, und
- ein Transportsystem mit einem ersten (17) und einem zweiten (26) Band, von denen das erste Band (17) eine vorbestimmte Länge aufweist und unter Bildung eines ersten Bandabschnitts von einem ersten Fixpunkt (6) zu der ersten äußeren Führungsrolle (13) verläuft, um die erste äußere Führungsrolle und Umlenkrollen (20, 21, 22, 23) einschließlich einer ersten Umlenkrolle (20) herum zu der zweiten äußeren Führungsrolle (15) läuft und unter Bildung eines zweiten Bandabschnitts von der zweiten äußeren Führungsrolle (15) zu einem zweiten Fixpunkt (7) verläuft, wobei der erste und der zweite Bandabschnitt eine stapelebene (5) festlegen, die den Stapel (1) begrenzt,
wobei sich der erste (6) und der zweite (7) Fixpunkt auf einander gegenüberliegenden Seiten der Stapelposition, und der erste Fixpunkt (6) näher an der ersten (13) als an der zweiten äußeren Führungsrolle und der zweite Fixpunkt (7) näher an der zweiten (15) als an. der ersten äußeren Führungsrolle befinden, und wobei das zweite Band (26) endlos auf zwei starr angeordneten Endrollen (24, 25) läuft,
dadurch gekennzeichnet,
daß die Enden des ersten Bandes (17) nach halfkreisförmiger Umschlingung der äußeren Führungsrollen (13, 15) in Berührung mit dem zweiten Band (26) eine zur Stapelebene (5) parallelle Transportebene (16) bilden, in der die Bänder zur Bildung eines Transportwegs zu den Wagen zusammenwirken,
daß das auf die beiden äußeren Führungsrollen (13, 15) abgestützte zweite Band (26) mittels einer an dem Wagen (11) angeordneten mittleren Führungsrolle (14) zwischen das um die äußeren Führungsrollen (13, 15) gespannte erste Band (17) abgesenkt ist, und daß die zusammenwirkenden Bandabschnitte des ersten (17) und des zweiten (26) Bands im Betrieb, wenn der Wagen (11) die Stapelposition überquert, in der Lage sind, ein Blatt zwischen sich in die Vorrichtung zu ziehen, damit dieses um die erste äußere Führungsrolle (13) herumgeführt und auf den Stapel (1) abgelegt wird, wenn der Wagen (11) die Stapelposition überquert.

2. Vorrichtung nach Anspruch 1, mit einer Schutzplatte (47), die auf dem Wagen (11) zwischen dem an der dritten Führungsrolle (14) befindlichen Abschnitt des zweiten Bands (26) und der Oberfläche des Stapels (1) angeordnet ist.

3. Vorrichtung nach Anspruch 1 oder 2, wobei das zweite Band (26) mit einem Abschnitt des ersten Bands (17), der sich zur zweiten Führungsrolle (15) hin erstreckt zur Bildung eines zweiten Transportwegs zur Förderung von Blättern zu der zweiten Führungsrolle (15) zusammenwirkt, um ein Blatt in einer oder in beiden Verschiebungsrichtungen des Wagens (11) bezüglich des Stapels (1) auf diesen abzulegen.

4. Vorrichtung nach Anspruch 3, wobei das zweite Band (26) von einer ersten und einer zweiten Endrolle (24, 25) gehalten ist, die an einander gegenüberliegenden Seiten des Transportwegs zur ersten und zweiten Führungsrolle (13, 15) angeordnet sind.

5. Vorrichtung nach Anspruch 4, wobei sich der zur Bildung des zweiten Transportwegs mit dem zweiten Band (26) zusammenwirkende Abschnitt des ersten Bands (17) von der zweiten Führungsrolle (15) zu einer zweiten Umlenkrolle (21) erstreckt.

6. Vorrichtung nach Anspruch 5, wobei die erste Umlenkrolle (20) und die erste Endrolle (24) einen ersten Blatteinzug und die zweite Umlenkrolle (21) und die zweite Endrolle (25) einen zweiten Blatteinzug bilden und wobei eine Blatt-Weiche (38) vorgesehen ist, um ein Blatt (3) selektiv dem ersten oder dem zweiten Blatteinzug zuzuführen.

7. Vorrichtung nach Anspruch 6, mit einer an der Weiche angeordneten Erkennungseinrichtung (29) zum Erkennen von Druckbildern auf einem Blatt (3) und Erzeugen eines Steuersignals, sowie einer Steuereinrichtung (31) um die Antriebseinrichtung (30) zum Bewegen des Wagens (11) und die Weiche (38) zur Auswahl eines Blatteinzugs in Abhängigkeit des Steuersignals zu steuern.

8. Vorrichtung nach einem der vorhergehenden Ansprüche mit einem zwischen der dritten Führungsrolle (14) und der ersten und/oder der zweiten Führungsrolle (13, 15) an dem Wagen (11) angeordneten Ablenker (34) zur Führung eines Blattes um die entsprechende erste oder zweite Führungsrolle (13, 15) herum auf den Stapel (1).

9. Vorrichtung nach einem der vorhergehenden Ansprüche, mit einer Erkennungseinrichtung (29) zum Prüfen eines Blattes (3) in dem Transportweg (16) und Erzeugen eines Steuersignals, sowie einer Steuereinrichtung (31) zur Steuerung der Antriebseinrichtung (30) in Abhängigkeit von dem Steuersignal so, daß der Wagen (11), bevor das Blatt (3) vollständig auf den Stapel (1) abgelegt ist, an einer vorgegebenen Haltestelle anhält, bis die Prüfung des Blattes (3) durch die Erkennungseinrichtung (29) stattgefunden hat, woraufhin der Wagen (11) in einer von dem Steuersignal abhängigen Richtung (32, 36) in Bewegung gesetzt wird.

10. Vorrichtung nach einem der vorhergehenden Ansprüche, wobei sich die Schiene (8) über mindestens zwei Stapel (1) erstreckt und nach Erfassen eines Blattes durch die Bänder (17, 26) der Wagen (11) eine Startposition auf der Schiene einnimmt, die sich danach richtet, auf welchen der Stapel das Blatt (3) abgelegt werden soll.

## Claims

1. An apparatus for stacking sheets (3), comprising:
- a carriage (11) arranged to be displaceable on a rail (8) to traverse a stacking position,
- a drive device (30) for displacing the carriage (11) relative to the stacking position,
- first (13) and second (15) outer guide rollers arranged on the carriage (11), and
- a transport system comprising a first (17) and a second (26) belt, the first belt (17) of which has a predetermined length and runs, forming a first belt portion, from a first fixed point (6) to the first outer guide roller (13), around the first outer guide roller and direction-changing rollers (20, 21, 22, 23), including a first direction-changing roller (20), to the second outer guide roller (15) and runs, forming a second belt portion, from the second outer guide roller (15) to a second fixed point (7), the first and the second belt portions defining a stacking plane (5) which delimits the stack (1),
the first (6) and the second (7) fixed point being on mutually opposed sides of the stacking position, and the first fixed point (6) being closer to the first (13) than to the second outer guide roller, and the second fixed point (7) being closer to the second (15) than to the first outer guide roller, and the second belt (26) running endlessly over two rigidly arranged end rollers (24, 25),
characterised in
that, after passing in a semi-circle around the outer guide rollers (13, 15), the ends of the first belt (17) form, in contact with the second belt (26), a transport plane (16) parallel to the stacking plane (5), in which transport plane (16) the belts cooperate to form a transport path leading to the carriage,
that the second belt (26) supported on the two outer guide rollers (13, 15) is lowered, by means of a central guide roller (14) arranged on the carriage (11), between the first belt (17) extending around the outer guide rollers (13, 15), and
that the cooperating belt portions of the first (17) and second (26) belt in use, when the carriage (11) traverses the stacking position, are capable of drawing a sheet between them into the apparatus so that it can be passed around the first outer guide roller (13) and deposited on the stack (1) when the carriage (11) traverses the stacking position.

2. An apparatus according to claim 1, comprising a protective plate (47) arranged on the carriage (11) between the portion of the second belt (26) on the third guide roller (14) and the surface of the stack (1).

3. An apparatus according to claim 1 or 2, wherein the second belt (26) cooperates with a portion of the first belt (17), which portion extends to the second guide roller (15) to form a second transport path for conveying sheets to the second guide roller (15), in order to deposit a sheet on the stack (1) in one or both direction(s) of displacement of the carriage (11) relative to the stack (1).

4. An apparatus according to claim 3, wherein the second belt (26) is held by a first and a second end roller (24, 25) arranged on mutually opposed sides of the transport path leading to the first and second guide rollers (13, 15).

5. An apparatus according to claim 4, wherein the portion of the first belt (17) cooperating with the second belt (26) to form the second transport path extends from the second guide roller (15) to a second direction-changing roller (21).

6. An apparatus according to claim 5, wherein the first direction-changing roller (20) and the first end roller form a first sheet intake, and the second direction-changing roller (21) and the second end roller (25) form a second sheet intake, and wherein a sheet-routing device (38) is provided to feed the sheet (3) selectively to the first or the second sheet intake.

7. An apparatus according to claim 6, comprising a recognition device (29), arranged at the routing device, for recognising printed images on a sheet (3) and producing a control signal, and a control device (31) for controlling the drive device (30) to move the carriage (11) and the routing device (38) to select a sheet intake in dependence on the control signal.

8. An apparatus according to any one of the preceding claims, comprising a deflector (34), arranged on the carriage (11) between the third guide roller (14) and the first and/or second guide roller (13, 15), for guiding a sheet around the respective first or second guide roller (13, 15) onto the stack (1).

9. An apparatus according to any one of the preceding claims, comprising a recognition device (29) for testing a sheet (3) in the transport path (16) and producing a control signal, and a control device (31) for controlling the drive device (30) in dependence on the control signal in such a manner that, before the sheet (3) is completely deposited on the stack (1), the carriage (11) stops at a predetermined holding position until testing of the sheet (3) by the recognition device (29) has taken place, whereupon the carriage (11) in set in motion in a direction (32, 36) which is dependent on the control signal.

10. An apparatus according to any one of the preceding claims, wherein the rail (8) extends over at least two stacks (1) and, after engagement of a sheet by the belts (17, 26), the carriage (11) adopts a starting position on the rail which depends on which of the stacks the sheet (3) is to be deposited on.

## Revendications

1. Dispositif pour empiler des feuilles (3), comprenant:
- un chariot (11) agencé mobile en translation sur un rail (8) pour traverser une position d'empilement,
- un dispositif d'entraînement (30) pour déplacer le chariot (11) en translation par rapport à la position d'empilement,
- des premier (13) et deuxième (15) rouleaux extérieurs de guidage montés sur le chariot (11) et
- un système de transport comprenant une première (17) et une deuxième (26) bandes, dont la première bande (17) présente une longueur prédéterminée et s'étend d'un premier point fixe (6) au premier rouleau extérieur de guidage (13) en formant un premier segment de bande, passe autour du premier rouleau extérieur de guidage (13) et de rouleaux de renvoi (20, 21, 22, 23), y compris un premier rouleau de renvoi (20), pour aboutir au deuxième rouleau extérieur de guidage (15), et s'étend du deuxième rouleau extérieur de guidage (15) à un deuxième point fixe (7) en formant un deuxième segment de bande, les premier et deuxième segments de bande déterminant un plan d'empilement (5) qui limite la pile (1),
les premier (6) et deuxième (7) points fixes se trouvant sur des côtés opposés de la position d'empilement, et le premier point fixe (6) étant plus rapproché du premier rouleau extérieur de guidage (13) que du deuxième rouleau extérieur de guidage, et le deuxième point fixe (7) étant plus rapproché du deuxième rouleau extérieur de guidage (15) que du premier rouleau extérieur de guidage, la deuxième bande (26) s'étendant sans fin sur deux rouleaux d'extrémité (24, 25) agencés fixes,
caractérisé
en ce que les extrémités de la première bande (17), après avoir entouré les rouleaux extérieurs de guidage (13, 15) sur un demi-cercle, forment, en contact avec la deuxième bande (26), un plan de transport (16) parallèle au plan d'empilage (5) et dans lequel les bandes coopèrent pour former une voie de transport vers le chariot,
en ce que la deuxième bande (26) appuyée sur les deux rouleaux extérieurs de guidage (13, 15) est abaissée, au moyen d'un rouleau central de guidage (14) agencé sur le chariot (11) entre les parties de la première bande (17) tendue autour des rouleaux extérieurs de guidage (13, 15) et
en ce qu'en fonctionnement, lorsque le chariot (11) traverse la position d'empilement, les segments de bandes coopérant entre eux, qui appartiennent à la première bande (17) et à la deuxième bande (26), sont en mesure d'attirer une feuille entre elles pour l'introduire dans le dispositif afin que cette feuille soit entraînée autour du premier rouleau extérieur de guidage (13) et soit déposée sur la pile (1) lorsque le chariot (11) traverse la position d'empilement.

2. Dispositif selon la revendication 1, comprenant une plaque de protection (47) qui est agencée sur le chariot (11) entre le segment de la deuxième bande (26) qui se trouve contre le troisième rouleau de guidage (15) et la surface de la pile (1).

3. Dispositif selon la revendication 1 ou 2, dans lequel la deuxième bande (26) coopère avec un segment de la première bande (17) qui s'étend jusqu'au deuxième rouleau de guidage (15), pour former une deuxième voie de transport servant à acheminer les feuilles au deuxième rouleau de guidage (15), pour déposer une feuille sur la pile (1) dans un ou dans chacun des sens de translation du chariot (11) par rapport à la pile (1).

4. Dispositif selon la revendication 3, dans lequel la deuxième bande (26) est maintenue par un premier et un deuxième rouleaux d'extrémité (24, 25) qui sont disposés sur des côtés mutuellement opposés de la voie de transport vers les premier et deuxième rouleaux de guidage (13, 15).

5. Dispositif selon la revendication 4, dans lequel le segment de la première bande (17) qui coopère avec la deuxième bande (26) pour former la deuxième voie de transport s'étend du deuxième rouleau de guidage (15) jusqu'à un deuxième rouleau de renvoi (21).

6. Dispositif selon la revendication 5, dans lequel le premier rouleau de renvoi (20) et le premier rouleau d'extrémité forment une première entrée de feuille et le deuxième rouleau de renvoi (21) et le deuxième rouleau d'extrémité (25) forment une deuxième entrée de feuille, et où il est prévu un aiguillage de feuilles (38) pour acheminer une feuille (3) sélectivement à la première ou à la deuxième entrée de feuille.

7. Dispositif selon la revendication 6, comprenant un dispositif de reconnaissance (29) agencé près de l'aiguillage pour reconnaître des images imprimées sur une feuille (3) et produire un signal de commande, ainsi qu'un dispositif de commande (31) pour commander le dispositif d'entraînement (30) servant à mettre le chariot (11) en mouvement et commander l'aiguillage (38) servant à la sélection de l'entrée de feuille en fonction du signal de commande.

8. Dispositif selon une des revendications précédentes, comprenant un déflecteur (34) agencé sur le chariot (11) entre le troisième rouleau de guidage (14) et le premier et/ou le deuxième rouleau de guidage (13, 15), pour faire passer une feuille autour du premier ou du deuxième rouleau correspondant (13, 15) et la déposer sur la pile (1).

9. Dispositif selon une des revendications précédentes, comprenant un dispositif de reconnaissance (29) servant à contrôler une feuille (3) située dans la voie de transport (16) et à produire un signal de commande, ainsi qu'un dispositif de commande (31) servant à commander le dispositif d'entraînement (30) en fonction du signal de commande de telle manière qu'avant que la feuille (3) soit entièrement déposée sur la pile (1), le chariot (11) s'arrête dans une position d'arrêt prédéterminée jusqu'à ce que le contrôle de la feuille (3) ait été exécuté par le dispositif de reconnaissance (29), après quoi le chariot (11) est mis en mouvement dans un sens (32, 36) qui dépend du signal de commande.

10. Dispositif selon une des revendications précédentes, dans lequel le rail (8) s'étend au-dessus d'au moins deux piles (1) et, après qu'une feuille ait été saisie par les bandes (17, 26), le chariot (11) prend sur le rail une position de départ qui dépend de la pile sur laquelle la feuille (3) doit être déposée.
